# EUROPÄISCHE PATENTSCHRIFT

(11) **EP 0 126 734 B1**
(45) Veröffentlichungstag und Bekanntmachung des Hinweises auf die Patenterteilung: **04.06.1986**
(21) Anmeldenummer: 83903378.4
(22) Anmeldetag: 04.11.1983
(51) Int. Cl.: H01F 31/00

(54) **ZÜNDSPULE FÜR ZÜNDANLAGEN VON BRENNKRAFTMASCHINEN**
IGNITION COAL FOR IGNITION DEVICES OF INTERNAL COMBUSTION ENGINES
BOBINE D'ALLUMAGE POUR INSTALLATIONS D'ALLUMAGE DE MOTEURS A COMBUSTION INTERNE

(30) Priorität: 26.11.1982 DE 3243806; 15.01.1983 DE 3301224
(43) Veröffentlichungstag der Anmeldung: 05.12.1984
(73) Patentinhaber: ROBERT BOSCH GMBH, 70442 Stuttgart (DE)
(72) Erfinder: WÖRZ, Paul, D-7141 Schwieberdingen (DE)
(86) Internationale Anmeldenummer: DE8300184
(87) Internationale Veröffentlichungsnummer: WO8402224

## Beschreibung

### Stand der Technik

Die Erfindung betrifft eine Zündspule für Zündanlagen von Brennkraftmaschinen nach der Gattung des Anspruchs 1. Bei derartigen Zündspulen bemisst sich der Isolierabstand zwischen der die Hochspannung führenden Sekundärwicklung und Bereichen der Zündspule mit einem niedrigeren Potential nach der höchsten Spannung zwischen zwei Potentialen; dies ist bekanntlich im Bereich des Hochspannungsausgangs der Sekundärwicklung.

Aus der FR-A 119719 ist eine derartige Zündspule bekannt, bei welcher der grösste Isolierabstand zwar zwischen dem Hochspannungsausgang und der Primärwicklung besteht, jedoch zum Eisenkern am kleinsten ist; inwieweit dies hinsichtlich des Gehäuses zutrifft, lässt sich nicht entnehmen.

Aus der US-A 4 352 079 ist ebenfalls eine derartige Zündspule bekannt, deren erster Spulenkörper mit Primärwicklung innerhalb des zweiten Spulenkörpers angeordnet ist und diesen ein topfförmiges Gehäuse umgibt. Durch die zylindrische Hülsenform der Wicklungen und des Spulenkörpers sowie des Gehäuses ist der Isolierabstand in allen Bereichen konstant. Besteht die Forderung nach einem vergrösserten Isolierabstand zwischen dem Hochspannungsausgang der Sekundärwicklung und allen ein niedrigeres Potential führenden Elementen der Zündspule, so ergäbe dies ein verhältnismässig grosses Bauvolumen und mithin eine überhöhte Menge von Vergussmasse.

### Vorteile der Erfindung

Mit der Zündspule für Zündanlagen von Brennkraftmaschinen nach der Erfindung wird das im vorerwähnten Stand der Technik dargelegte Problem in technisch einfacher Weise gelöst und erreicht, dass die Zündspule bei gleicher Leistung einen kleinen Durchmesser aufweist und eine geringe Menge von Vergussmasse erforderlich ist.

Vorteilhafte Weiterbildungen der Erfindung sind in den Unteransprüchen beschrieben. Mit der Ausgestaltung der Zündspule nach Anspruch 2 wird die Anwendung der Erfindung an einer bekannten Ausführung einer Zündspule aufgezeigt. Die Ausgestaltung der Zündspule nach Anspruch 3 ergibt den hinsichtlich Isolierabstand günstigsten Stufensprung zwischen zwei benachbarten Kammern. Mit der Ausgestaltung der Zündspule nach Anspruch 4 erreicht man eine sichere Lage der einzelnen Wicklungen in der Kammer und günstige Widerstandswerte der Stege gegen Biegung.

Der Bereich der Einstecköffnung, den die Stirnseite des ersten Spulenkörpers der Primärwicklung und der Boden des Gehäuses bilden, muss beim Vergiessen der Zündspule - das ohne den Eisenkern erfolgt - einwandfrei dicht sein. Um diese Dichtheit zu erreichen ist es bereits bekannt, eine Hülse an der Stirnseite des ersten Spulenkörpers und am Gehäuseboden anzuformen und diese mit Festsitz zusammenzufügen.

Weiterhin bekannt ist es, je eine nach aussen abstehende Kappe an der Stirnseite des ersten Spulenkörpers und am Gehäuseboden einstückig anzuordnen, danach beide Kappen mit Presssitz zusammenzufügen und dann diese Kappen in Abstand vom Gehäuseboden abzutrennen. Weiterhin bekannt ist es noch, vom Gehäuseboden eine nach innenweisende Hülse abstehen zu lassen, die den Eisenkern vom ersten Spulenkörper distanziert. Alle diese vorbekannten Abdichtungen sind fertigungstechnisch aufwendig.

Mit der Weiterbildung der Zündspule nach Anspruch 5 wird die erforderliche Dichtheit im Bereich der Einstecköffnung mit geringem technischem Aufwand erreicht. Dadurch, dass das Vergiessen der Zündspule vor dem Entfernen beider Deckel erfolgt, bilden beide Sollbruchstellen die erforderliche Abdichtung und erst nach dem Erkalten der Vergussmasse werden beide Böden abgetrennt und der Eisenkern eingeschoben.

### Zeichnung

Ein Ausführungsbeispiel der Erfindung ist in der Zeichnung dargestellt und in der Figurenbeschreibung näher erläutert. Es zeigen jeweils in vergrösserter Darstellung Figur 1 den Axialschnitt einer Zündspule für Zündanlagen von Brennkraftmaschinen; und Figur 2 abschnittsweise und teilweise geschnitten den Gehäuseboden nach dem Vergiessen der Zündspule.

### Beschreibung des Ausführungsbeispieles

Von einer Zündanlage für Brennkraftmaschinen zeigt die einzige Figur eine Zündspule mit einem lammelierten Eisenkern 10, der koaxial zur Achse 11 der Zündspule angeordnet ist, und einen zum Eisenkern 10 koaxialen ersten Spulenkörper 12 mit einer Primärwicklung 13. Ebenfalls dazu koaxial ist ein zweiter Spulenkörper 14 in Kammerausführung mit einer Sekundärwicklung 15 angeordnet.

Ein topfförmiges, im wesentlichen hohlzylinderförmiges Gehäuse 16 aus Kunststoff hat im Boden eine Einstecköffnung 17 für die Befestigung des ersten Spulenkörpers 12 mit der Primärwicklung 13 und dem Eisenkern 10. Der erste Spulenkörper 12 erweitert sich in seinem Randbereich 18 zu einer Aufnahme für einen Dom 19 mit einer darin eingeformten Kontakthülse 20 für den Sekundäranschluss der Zündspule und nimmt zwei Primäranschlussbolzen 21 auf (von denen nur der eine sichtbar ist) für die Verbindung zur Batterie bzw. zum Zündverteiler oder Schaltgerät. Der erste Endabschnitt 24 der Primärwicklung 13 kontaktiert mit dem einen Anschlussbolzen 21. Der zweite Endabschnitt 24' der Primärwicklung und der zweite Endabschnitt 23' der Sekundärwicklung 15 sind an einem Anschlussteil 22'festgelegt, das mit dem anderen, nichtdargestellten Anschlussbolzen kontaktiert. Der erste Endabschnitt 23 der Sekundärwicklung 15 kontaktiert über ein Anschlussteil 22 mit der Kontakthülse 20.

Der zweite Spulenkörper 14 in Kammerausführung hat einen kegelstumpfförmigen, nach aussen sich erweiterden Innenwandabschnitt 25, einen annähernd zylindrischen Innenwandabschnitt 25' und bildet z.B. acht Ringkammern 26, die sieben innere Ringstege 27 und zwei äussere Ringstege 28, 28' bilden. Der axiale Querschnitt eines jeden Ringsteges 27 ist trapezförmig, und die Schmalseiten des Trapezes bilden teilweise die äussere Begrenzung des zweiten Spulenkörpers 14. Die radiale Ausdehnung, d.h. die Höhe einer jeden Kammerwicklung 29 der Sekundärwicklung 15 nimmt zum höheren Kammerpotential hin nach dem Gesetz der geometrischen Reihe ab, und die einzelnen Kammerwicklungen 29 sind derart angeordnet, dass der Isolierabstand zwischen der Sekundärwicklung 15 und Bereichen der Zündspule, die ein kleineres Potential führen, mit zunehmend höherem Kammerpotential grösser wird. So ist der Isolierabstand 30, 30' der Kammerwicklung 29 mit höchstem Kammerpotential zur Primärwicklung 13 bzw. zur Aussenseite des Gehäuses 16 grösser als der Isolierabstand 31, 31' der Kammerwicklung 29 mit dem kleinsten entsprechenden Kammerpotential. Die Elemente der Zündspule sind im Gehäuse 16 durch eine nur im Randbereich schraffiert dargestellte Vergussmasse 32 isolierend befestigt.

Die Abstufung der Kammerwicklungen 29 in ihrer Höhe und Querschnittsfläche muss nicht ausschliesslich der geometrischen Reihe entsprechen, sondern kann auch nach fertigungstechnischen und festigkeitsmässigen Gesichtspunkten erfolgen.

Der Boden 36 des Gehäuses 16 der Zündspule weist einen nach innen gewölbten Öffnungsrand 33 auf, an den sich über eine Sollbruchstelle 35 ein hutförmiger Deckel 41 einstückig anschliesst. Ebenso ist an der Stirnseite des ersten Spulenkörpers 12 über eine Sollbruchstelle 34 ein hutförmiger Deckel 40 angeformt, der beim axialen Zusammenfügen des ersten Spulenkörpers 12 und Gehäuses 16 in den Deckel 41 eingesteckt wird.

Danach wird die Zündspule mit Vergussmasse 32 vergossen und nach deren Erkalten werden beiden Deckel 40, 41 an der Sollbruchstelle 34,35 durch ein Werkzeug abgetrennt. Anschliessend wird der Eisenkern (Figur 1 ) in die Einstecköffnung 17 derart eingeschoben, dass der Endabschnitt des Eisenkerns 10 teilweise über den Boden 36 des Gehäuses 10 ragt.

Das Gehäuse 16 und der Spulenkörper 12 sind aus dem thermoplastischen Kunststoff Polybutylen mit Glasfaser verstärkt hergestellt.

## Patentansprüche

1. Zündspule für Zündanlagen von Brennkraftmaschinen mit einem ersten Spulenkörper (12) und einer hülsenförmigen Primärwicklung (13) und mit einem zweiten Spulenkörper (14) in Kammerausführung und einer Sekundärwicklung (15), wobei sich mit zunehmend höherem Kammerpotential (mit zunehmender Differenz zwischen beiden Potentialen) der Isolierabstand (30, 31) vergrössert, dadurch gekennzeichnet, dass bei einem innerhalb des zweiten Spulenkörpers (14) mit der Sekundärwicklung (15) angeordneten ersten Spulenkörper (12) mit einer Primärwicklung (13) und bei einem diese Teile aufnehmenden Gehäuse (16), das ebenfalls kleineres Potential führt, der Isolierabstand (31', 30') zwischen der Sekundärwicklung (15) und dem Gehäuse (16) sich mit zunehmend höherem Kammerpotential vergrössert, und dass die radiale Ausdehnung (Höhe) einer jeden Kammerwicklung (29) der Sekundärwicklung (15) zum höheren Kammerpotential abnimmt.

2. Spule nach Anspruch 1, dadurch gekennzeichnet, dass die Abnahme der radialen Ausdehnung (Höhe) einer jeden Kammerwicklung (29) der Sekundärwicklung (15) nach dem Gesetz der geometrischen Reihe erfolgt.

3. Spule nach Anspruch 1 oder 2, bei der je ein Ringsteg (27,28) des zweiten Spulenkörpers (14) zwei benachbarte Kammerwicklungen (29) der Sekundärwicklung (15) trennt, dadurch gekennzeichnet, dass der radiale Querschnitt eines jeden Ringsteges (27, 28) trapezförmig ist und dass die Schmalseite der Trapeze teilweise die äussere Begrenzung des zweiten Spulenkörpers (14) bildet.

4. Zündspule für Zündanlagen von Brennkraftmaschinen mit einem topfförmigen Gehäuse (16) und einer Einstecköffnung (17) im Boden (35) des Gehäuses (16) sowie mit einem eine Wicklung tragenden, hülsenförmigen ersten Spulenkörper (12), dessen eine ringförmige Stirnseite am Öffnungsrand (33) des Bodens (36) am Gehäuse (16) anliegt, gekennzeichnet durch
a) die Einstecköffnung (17) im Boden (36) des Gehäuses (16) und die Stirnseite des ersten Spulenkörpers (12) verschliesst je einen Deckel (40, 41), und
b) nach dem Vergiessen der Zündspule mit Vergussmasse (32) werden beide Deckel (40, 41) entfernt und danach wird ein Eisenkern (10) in die Einstecköffnung (17) geschoben.

5. Spule nach Anspruch 4, dadurch gekennzeichnet, dass der Deckel (40) des ersten Spulenkörpers (12) sich im Deckel (31) des Bodens (36) des Gehäuses (16) zentriert.

6. Spule nach Anspruch 5, dadurch gekennzeichnet, dass die beiden Deckel (40, 41 ) nach Art eines Hutes ausgebildet und ineinander gesteckt sind.

7. Spule nach einem der Ansprüche 4 bis 6, dadurch gekennzeichnet, dass der äussere Rand beider Deckel (40, 41) als Sollbruchstelle (34, 35) ausgebildet ist, so dass die Deckel (40,41) an dieser vorbestimmten Stelle von der Stirnseite des ersten Spulenkörpers (12) bzw. vom Öffnungsrand (33) des Bodens (36) gemäss Merkmal b) des Anspruchs 4 abtrennbar sind.

8. Spule nach einem der Ansprüche 4 bis 7, dadurch gekennzeichnet, dass das Gehäuse (16) und der erste Spulenkörper (12) aus thermoplastischem Kunststoff, insbesondere aus Polybutylen mit Glasfaser, bestehen.

## Claims

1. Ignition coil for ignition systems of internal- combustion engines with a first coil former (12) and a sleeves-haped primary winding (13) and with a second coil former (14) in sectional design and a secondary winding (15), the insulating clearance (30, 31) increasing with increasingly higher section potential (with increasing difference between the two potentials), characterised in that, in the case of a first coil former (12) with a primary winding (13) arranged inside the second coil former (14) with the secondary winding (15) and in the case of a housing (16) accommodating these parts and likewise carrying a lower potential, the insulating clearance (31', 30') between the secondary winding (15) and the housing (16) increases with increasingly higher section potential, and in that the radial extent (height) of each section winding (29) of the secondary winding (15) decreases toward higher section potential.

2. Coil according to Claim 1, characterised in that the decrease in the radial extent (height) of each section winding (29) of the secondary winding (15) takes place in accordance with the law of geometric progression.

3. Coil according to Claim 1 or 2, in which each of two ring lands (27, 28) of the second coil former (14) separates two neighbouring section windings (29) of the secondary winding (15), characterised in that the radial cross-section of each ring land (27, 28) is trapezoidal and in that the narrow side of the trapezoids partially forms the outer boundary of the second coil former (14).

4. Ignition coil for ignition systems of internal- combustion engines with a pot-shaped housing (16) and an insert opening (17) in the bottom (35) of the housing (16) and with a sleeve- shaped first coil former (12) which bears a winding and whose one annular face lies against the opening rim (33) of the bottom (36) on the housing (16), characterised by
a) the insert opening (17) in the bottom (36) of the housing (16) and the face of the first coil former (12) in each case closes a cover (40, 41), and
b) after casting the ignition coil with casting compound (32), both covers (40,41 ) are removed and then an iron core (10) is pushed into the insert opening (17).

5. Coil according to Claim 4, characterised in that the cover (40) of the first coil former (12) centres in the cover (31 ) of the bottom (36) of the housing (16).

6. Coil according to Claim 5, characterised in that the two covers (40, 41) are designed in the manner of a hat and are inserted one in the other.

7. Coil according to one of Claims 4 to 6, characterised in that the outer rim of both covers (40, 41) is designed as a predetermined breaking point (34, 35), so that the covers (40, 41 ) can be separated at this predetermined point from the face of the first coil former (12) or from the opening rim (33) of the bottom (36) in accordance with feature b) of Claim 4.

8. Coil according to one of Claims 4 to 7, characterised in that the housing (16) and the first coil former (12) consist of thermoplastic, in particular of polybutylene with glass fibre.

## Revendications

1. Bobine d'allumage pour installations d'allumage de moteurs à combustion interne, comportant un premier corps de bobine (12) et un enroulement primaire (13) en forme de douille et un second corps de bobine (14) réalisé avec des chambres et un enroulement secondaire (15), l'intervalle d'isolation (30, 31 ) augmentant en fonction du potentiel de chambre (en fonction de la différence croissante entre les deux potentiels), caractérisée en ce que pour un premier corps de bobine (12) et un enroulement primaire (13) logé dans le second corps de bobine (14) portant l'enroulement secondaire (15) et pour un boîtier (16) recevant ces parties, et qui est également à un potentiel plus faible, la distance d'isolation (31 ', 30') (entre l'enroulement secondaire (15) et le boîtier (16)) augmente en fonction de l'augmentation du potentiel de chambre, et en ce que l'extension radiale (hauteur) de chaque enroulement de chambre (29) de l'enroulement primaire (15) d'i-minue à mesure que le potentiel de chambre augmente.

2. Bobine selon la revendication 1, caractérisée en ce que la diminution de l'extension radiale (hauteur) de chacun des enroulements de chambre (29) de l'enroulement secondaire (15) se fait suivant une série géométrique.

3. Bobine selon la revendication 1 ou 2, dans laquelle un bourrelet annulaire (27, 28) respectif du second corps de bobine (14) sépare chaque fois deux enroulements de chambre (29) voisins de l'enroulement secondaire (15), caractérisée en ce que la section radiale de chacun des bourrelets annulaires (27, 28) est trapézoïdale et en ce que les petits côtés du trapèze forment partiellement la limite extérieure du second corps de bobine (14).

4. Bobine d'allumage pour installations d'allumage de moteurs à combustion interne comportant un boîtier en forme de pot (16) et une ouverture d'enfichage (17) dans le fond (35) du boîtier (16) ainsi qu'un premier corps de bobine (12) en forme de douille portant un enroulement et dont la face frontale annulaire s'applique contre le bord (33) de l'ouverture du fond (36) du boîtier (16), caractérisée par:
a) l'orifice d'enfichage (17) du fond (36) du boîtier (16) et la face frontale du premier corps de bobine (12) sont fermés par un couvercle respectif (40, 41 ), et
b) après avoir coulé une masse de coulée (32) dans la bobine d'allumage, on enlève les deux couvercles (40, 41), puis on glisse un noyau de fer (10) dans l'ouverture d'enfichage (17).

5. Bobine selon la revendication 4, caractérisée en ce que le couvercle (40) du premier corps de bobine (12) se centre dans le couvercle (31) du fond (36) du boîtier (16).

6. Bobine selon la revendication 5, caractérisée en ce que les deux couvercles (40, 41 ) sont réalisés en forme de chapeaux et s'engagent l'un dans l'autre.

7. Bobine selon l'une des revendications 4 à 6, caractérisée en ce que le bord extérieur des deux couvercles (40, 41) est réalisé en forme de ligne de rupture de consigne (34, 35), de sorte que les couvercles (40, 41 ) puissent être enlevés à cet endroit prédéterminé de la face frontale du premier corps de bobine (12) ou du bord d'ouverture (33) du fond (36) suivant la caractéristique (b) de la revendication 4.

8. Bobine selon l'une des revendications 4 à 7, caractérisée en ce que le boîtier (16) et le premier corps de bobine (12) sont réalisés en matière synthétique thermoplastique notamment en polybu- tylène avec de la fibre de verre.
